# EUROPÄISCHE PATENTSCHRIFT

(11) **EP 3 620 716 B1**
(45) Veröffentlichungstag und Bekanntmachung des Hinweises auf die Patenterteilung: **05.01.2022**
(21) Anmeldenummer: 18193313.6
(22) Anmeldetag: 07.09.2018
(51) Int. Cl.: F23B 40/08, F23B 60/02

(54) **HEIZKESSEL ZUR VERBRENNUNG VON BRENNSTOFF**
BOILER FOR BURNING FUEL
CHAUDIÈRE POUR LA COMBUSTION DE COMBUSTIBLE

(43) Veröffentlichungstag der Anmeldung: 11.03.2020
(73) Patentinhaber: Fröling Heizkessel- und Behälterbau, Gesellschaft m.b.H, 4710 Grieskirchen (AT)
(72) Erfinder: Hutterer, Ernst, 4710 Grieskirchen (AT)
(74) Vertreter: Jell, Friedrich

(56) Entgegenhaltungen:
- AT-A4- 506 970
- DE-A1- 3 903 739
- DE-U1-202014 104 897
- US-A1- 2007 125 281

## Beschreibung

Die Erfindung betrifft einen Heizkessel zur Verbrennung von Brennstoff, insbesondere Pellets, mit einem Brennraum, mit einer Brennstoffzuführung zur Beschickung des Brennraums mit Brennstoff, wobei die Brennstoffzuführung einen Zwischenbehälter für den Brennstoff, eine Rückbrandsicherung mit einem Absperrorgan, insbesondere Schieber, und einen Antrieb zum Betätigung des Absperrorgans aufweist, und mit einer in den Brennraum mündenden Luftzuführung, die mindestens eine Einrichtung mit einem antreibbaren Stellorgan, insbesondere Luftschieber, zur Luftmengeneinstellung aufweist.

Einrichtungen am Heizkessel, und zwar sowohl zur Rückbandsicherung, als auch zur Luftführung von Verbrennungsluft, sind aus dem Stand der Technik (DE202014104897U1, US2007/0125281A1, AT506970A4) bekannt.

So schützt die Rückbandsicherung des Heizkessels beispielsweise vor einer unerwünschten Brandentwicklung im, vom Brennraum ausgehenden Zwischenbehälter am Heizkessel und/oder im Lagerraum, welcher Lagerraum mit dem Zwischenbehälter des Heizkessels zu dessen Beschickung mit Brennstoff verbunden ist. Verschiedenste konstruktive Ausführungen der Absperrorgane von Rückbandsicherungen sind bekannt, beispielsweise aufweisend einen Schieber und einen Antrieb zur Betätigung des Schiebers, um eine Öffnung für Brennstoff zu verschließen bzw. zu öffnen.

Zur Steuerung/Regelung der Verbrennung von Brennstoff im Heizkessel weisen diese bekanntermaßen betätigbare Stellorgane - beispielsweise Luftschieber - auf (DE3903739A1), um damit die Luftmenge an Primärluft und/oder Sekundärluft und/oder Anheizluft bzw. allgemein Verbrennungsluft in den Brennraum einstellen zu können.

Bekannte Heizkessel sind daher vergleichsweise komplex aufgebaut und bedürfen eines hohen Steuerung- bzw. Regelungsaufwands, was die funktionale Zuverlässigkeit des Heizkessels nachteilig beeinflussen kann.

Ein Stand der Technik nach dem Oberbegriff des Anspruchs 1 ist aus der DE202014104897U1 bekannt.

Die Erfindung hat sich daher ausgehend vom eingangs geschilderten Heizkessel die Aufgabe gestellt, die Betriebssicherheit des Heizkessels zu verbessern. Zudem soll der konstruktive Aufwand am Heizkessel reduzieren werden.

Die Erfindung löst die gestellte Aufgabe durch die Merkmale des Anspruchs 1.

Betätigt der Antrieb der Rückbrandsicherung auch das Stellorgan der Einrichtung zur Luftmengeneinstellung, können durch den gemeinsamen Antrieb nicht nur der Konstruktionsaufwand sowie der Steuerungs- bzw. Regelungsaufwand am Heizkessel vermindert werden, auch die funktionale Zuverlässigkeit des Heizkessels ist dadurch erhöhbar. Durch die Kopplung von Rückbrandsicherung und Einrichtung zur Luftmengeneinstellung wirkt sich nämlich eine technische Störung auf beide Bereiche des Heizkessels aus, was Unregelmäßigkeiten am Heizkessel einfacher erkennen lässt. Beispielsweise ist es durch eine erkannte fehlerhafte Verbrennungsund Leistungsregelung am Heizkessels möglich, rückschließen, dass eventuell auch eine Störung an der Rückbrandsicherung besteht. Es ist also möglich, die Anzahl der Kontrollpunkte bei der Fehlersuche zu verringern. Durch die erfindungsgemäße antriebsseitige Kopplung zweier voneinander im Wesentlichen funktional unabhängiger Systeme am Heizkessel kann sich daher die Wartung vereinfachen bzw. Betriebssicherheit des Heizkessels insgesamt erhöhen - beispielsweise, indem bei Erkennen eines Fehlers der Heizkessel in einen sicheren Betriebszustand, wie beispielsweise dem Herunterfahren, versetzt wird.

Unregelmäßigkeiten am Heizkessel können insbesondere dann schnell erkannt werden, wenn das Stellorgan der Einrichtung zur Luftmengeneinstellung in der Sekundärluftzuführung der Luftzuführung vorgesehen ist. Eine fehlerhafte Einstellung/Regelung der Sekundärluftzuführung wirkt sich nämlich beispielsweise rasch auf eine Abgasmessung des Heizkessels aus, was eine vergleichsweise schnelle Überprüfung des Heizkessels auf funktionale Zuverlässigkeit ermöglichen kann. Vorzugsweise beschickt die Brennstoffzuführung über die Rückbrandsicherung den Zwischenbehälter mit Brennstoff. Bei Beschickung des Zwischenbehälters befindet sich nämlich der Heizkessel meist im Betriebszustand "ausgeschaltet", wodurch sich eine Störung auf den Betriebszustand "Anfahren" auswirkt bzw. dieser abgebrochen werden kann, bevor der Betriebszustands "Volllast" oder "Teillast" des Heizkessels erreicht wird. Die Betriebssicherheit des Heizkessels ist dadurch weiter erhöhbar.

Die Konstruktion kann zusätzlich vereinfacht werden, wenn der Zwischenbehälter eine Eintragungsöffnung für den Brennstoff aufweist und wenn das Absperrorgan mit der Eintragungsöffnung zu deren Öffnen oder Verschließen zusammenwirkt. Außerdem kann sich durch diese Position der Rückbrandsicherung die Zugänglichkeit erleichtern - was wiederum den Wartungs- und Reparaturaufwand am Heizkessel weiter reduzieren kann.

Weist der Zwischenbehälter eine Saugöffnung für eine Rückluftleitung auf, und wirkt das Absperrorgan mit der Saugöffnung zu deren Öffnen oder Verschließen zusammen, kann dem Absperrorgan noch eine weitere Funktion in der Rückbrandsicherung zukommen. Dies vereinfacht unter anderem die Konstruktion weiter.

Vorzugsweise weist das Absperrorgan in Draufsicht eine 8-förmige Außenkontur auf, um beide Funktionen standfest erfüllen zu können.

Weitere Vereinfachungen können sich ergeben, wenn das Absperrorgan im Zwischenbehälter vorgesehen ist.

Weist das Absperrorgan auf der, der Eintragungsöffnung abgewandten Seite mindestens ein abstehendes Räumelement auf, ist die Funktionssicherheit der Rückbrandsicherung weiter erhöhbar. Beispielsweise ist mit Hilfe des Räumelements eine Beeinträchtigung der Funktion der Rückbrandsicherung vermeidbar.

Trägt der Zwischenbehälter die Einrichtung zur Luftmengeneinstellung, kann die Zugänglichkeit zum gemeinsamen Antrieb sowie den damit bewegten Elementen weiter erleichtert werden. Zudem ist es möglich, die Kompaktheit des Heizkessels durch die Nähe von Rückbrandsicherung und Einrichtung zur Luftmengeneinstellung zu erhöhen.

Weitere konstruktive Vereinfachungen können sich ergeben, wenn die Einrichtung zur Luftmengeneinstellung einen Luftkasten mit einer Einströmöffnung und einer Ausströmöffnung aufweist, wobei das Stellorgan mit der Einström- und/oder der Ausströmöffnung zur Luftmengeneinstellung zusammenwirkt.

Bildet der Behälterdeckel des Zwischenbehälters den Luftkasten abschnittsweise aus, kann sich die Konstruktion des Heizkessels zusätzlich vereinfachen.

Die Konstruktionsverhältnisse können weiter vereinfacht werden, wenn der Antrieb das Absperrorgan und das Stellorgan drehbar betätigend ausgebildet ist. Zudem kann dies die Sicherheit in der gemeinsamen Betätigung von Absperrorgan und Stellorgan weiter erhöhen.

Die Konstruktion ist weiter vereinfachbar, wenn der Antrieb eine Antriebswelle aufweist, an welcher Absperrorgan und Stellorgan befestigt sind.

Eine besonders sichere gemeinsame Betätigung von Rückbrandsicherung und Stellorgan kann gewährleistet werden, wenn das Absperrorgan in seinen Abmessungen, insbesondere in seiner Breite, derart ausgebildet ist, bei der Betätigung des Stellorgans zur Luftmengeneinstellung die Rückbrandsicherung geschlossen zu halten.

In den Figuren ist beispielsweise der Erfindungsgegenstand anhand einer Ausführungsvariante näher dargestellt. Es zeigen
- Fig. 1: aufgerissene Seitenansicht auf einen teilweise dargestellten Heizkessel,
- Fig. 2: eine vergrößerte Rückansicht auf einen Teil des Heizkessels nach Fig. 1 und
- Fig. 3: eine schematische Funktionsansicht auf ein Stellorgan der Luftzuführung und auf ein Absperrorgan der Rückbrandsicherung des Heizkessels in Draufsicht nach den Figuren 1 und 2.

Nach Fig. 1 ist in einer Seitenansicht ein Ausführungsbeispiel eines erfindungsgemäßen Heizkessels 1 teilweise dargestellt, welcher einen Brennraum 2, eine Brennstoffzuführung 3 und eine Luftzuführung 8 aufweist.

Die Brennstoffzuführung 3 umfasst - in Beschickungsrichtung gesehen - eine erste Rückbrandsicherung 4.1, einen nachfolgenden Zwischenbehälter 5, eine zweite Rückbrandsicherung 4.2 und eine in den Brennraum 2 mündende Einschubschnecke 6. Anstatt der Einschubschnecke 6 sind auch ein Fallrohr oder andere Einbringmittel denkbar, um Brennstoff 7 in den Brennraum 2 einzubringen - was nicht dargestellt ist.

Die Brennstoffzuführung 3 beschickt über die erste Rückbrandsicherung 4.1 den Zwischenbehälter 5 mit Brennstoff 7. In weiterer Folge wird mit Hilfe der Brennstoffzuführung 3 Brennstoff 7 in den Brennraum 2 eingebracht, welcher Brennstoff 7 im Heizkessel pyrolysiert, vergast und/oder vorzugsweise verbrannt wird. Hierfür wird dem Brennraum 2 über eine Luftzuführung 8 Verbrennungsluft 9 unter Steuerung/Regelung der Luftmenge, also unter Luftmengeneinstellung, zugeführt. Hierzu weist die Luftzuführung 8 eine Einrichtung 10 mit einem angetriebenen Stellorgan 11, nämlich einen Luftschieber 11.1, auf.

Im dargestellten Ausführungsbeispiel weist die erste Rückbrandsicherung 4.1 ein Absperrorgan 12, nämlich einen Schieber 12.1, auf, während die zweite Rückbrandsicherung 4.2 beispielswiese als Zellradschleuse 13 ausgebildet ist - diese zweite Rückbrandsicherung 4.2 kann aber ebenfalls einen Schieber, eine Klappe etc. aufweisen, was nicht dargestellt ist.

Das Absperrorgan 12, nämlich Schieber 12.1, der ersten Rückbrandsicherung 4.1 wird von einem, vorzugsweise elektrischen, insbesondere rotatorischen, Antrieb 14, vorzugsweise Schrittantrieb, betätigt - nämlich gedreht -, um eine in den Zwischenbehälter 5 einmündende Eintragungsöffnung 15 für den Brennstoff 7 zu öffnen oder zu schließen. Die erste Rückbrandsicherung 4.1 wirkt daher mit der Eintragungsöffnung 15 zusammen. Damit kann der Zwischenbehälter 5 mit Brennstoff 7 aus einem nicht näher dargestellten Lagerraum über eine Leitung 22, vorzugsweise einen Verbindungsschlauch, aufgefüllt werden - und zwar unter Zuhilfenahme eines angedeuteten Sauggebläses 23 am Heizkessel 1.

Wie der Fig. 2 insbesondere zu entnehmen, treibt der Antrieb 14, welcher das Absperrorgan 12 der ersten Rückbrandsicherung 4.1 bewegt, auch das Stellorgan 11 der Luftzuführung 8 zur Luftmengeneinstellung an. Das Stellorgan 11 wird daher auch durch den Antrieb 14 betätigt, nämlich gedreht. Hierzu sind Absperrorgan 12 und Stellorgan 11 an einer Antriebswelle 14.1 des Antriebs 14 befestigt. Durch Drehung der Antriebswelle 14.1 verändern Absperrorgan 12 und Stellorgan 11 ihre Drehlage gemeinsam.

Damit können mit einem einzigen Antrieb 14 bzw. einer Steuerung/Regelung des Antriebs 14 die erste Rückbrandsicherung 4.1 und die Luftzuführung 8 betätigt werden. Dies reduziert den Konstruktionsaufwand am Heizkessel 1. Zudem erhöht dies aber auch die funktionale Zuverlässigkeit des Heizkessels 1. Unregelmäßigkeiten wirken sich nämlich auf beide Komponenten des Heizkessels 1 aus - und zwar auf die erste Rückbrandsicherung 4.1 und auf die Luftzuführung 8 -, womit diese auf besonders sichere Weise erfasst werden können. Wird solch eine Störung erkannt, kann der Heizkessel 1 sofort in einen sicheren Betriebszustand gebracht bzw. sein Anfahren verhindert werden. Der erfindungsgemäße Heizkessel 1 weist daher eine hohe Betriebssicherheit auf. Des Weiteren wird dadurch eine geringere Anzahl an zu überprüfenden Fehlerpunkten erreicht.

Wie zudem der Fig. 1 zu entnehmen, mündet die Luftzuführung 8 mit einer Primärluftzuführung 8.1 und einer Sekundärluftzuführung 8.2 in den Brennraum 2. Die Primärluftzuführung 8.1 mündet durch einen Rost 15 in den Brennraum 2, die Sekundärluftzuführung 8.2 mündet in den Brennraum 2 oberhalb des im Brennraum 2 vorgesehenen Brennstoffs 7.

Die Einrichtung 10 zur Luftmengeneinstellung ist in der Sekundärluftzuführung 8.2 vorgesehen, wie in Fig. 1 zu erkennen. Die Einrichtung 10 weist zur Luftmengeneinstellung einen Luftkasten 16 mit einer Einströmöffnung 17 und einer Ausströmöffnung 18 auf. Das Stellorgan 11 wirkt mit der Einströmöffnung 17 zur Luftmengeneinstellung zusammen, indem das Stellorgan 11 die Einströmöffnung 17 verschließt oder öffnet, je nach Bedarf ganz oder bereichsweise. Es ist aber genauso vorstellbar, dass das Stellorgan 11 mit der Ausströmöffnung 18 oder mit Ausströmöffnung 18 und Einströmöffnung 17 zur Luftmengeneinstellung zusammenwirkt. Der Luftkasten 16 ist am Behälterdeckel 19 des Zwischenbehälters 5 vorgesehen und wird von diesem teilweise ausgebildet, im Ausführungsbeispiel ist dies dessen Bodenwand.

Zudem weist - wie in Fig. 2 und 3 ersichtlich - der Zwischenbehälter 5 an seinem Behälterdeckel 19 einen Sensor 20 zur Ermittlung der Füllhöhe im Zwischenbehälter 5 auf. Damit wird der gewünschte Befüllungsgrad des Zwischenbehälters 5 sichergestellt.

Das Absperrorgan 12 der Rückbrandsicherung 4.1 weist zudem auf der, der Eintragungsöffnung 5 abgewandten Seite 12.1 mindestens ein abstehendes Räumelement 21 auf, um den Brennstoff 7 im Zwischenbehälter 5 zu verteilen.

Wie insbesondere in Fig. 3 erkennbar, weist das Absperrorgan 12 der Rückbrandsicherung 4.1 eine Breite 12.2 auf, die gegenüber aus dem Stand der Technik bekannten Absperrorganen erhöht ist. Dies, um über den gesamten Stellweg 24 bzw. die gesamte Bogenlänge bzw. den gesamten Stellwinkel des Stellorgans 11 bei der Luftmengeneinstellung die Rückbrandsicherung 4.1 für Brennstoff 7 geschlossen zu halten. Ein versehentliches Öffnen der Rückbrandsicherung 4.1 beispielsweise im Lastzustand des Heizkessels 1 kann daher nicht eintreten.

In Fig. 3 sind zudem zwei unterschiedliche Drehlagen von Stellorgan 11 und Absperrorgan 12 dargestellt. In der strichlierten Drehlage 25 ist die Rückbrandsicherung 4.1 für Brennstoff 7 offen. In der anderen Drehlage 26 ist die Rückbrandsicherung 4.1 für Brennstoff 7 geschlossen und das Stellorgan 11 ist in einem bestimmten Stellweg bzw. -winkel 24 zur Luftmengeneinstellung eingestellt.

Wie zudem in den Figuren 2 und 3 zu erkennen, öffnet und schließt die Rückbrandsicherung 4.1 mit dem Absperrorgan 12 auch eine Saugöffnung 27 im Zwischenbehälter 5 für eine Rückluftleitung des Sauggebläses 23. Diese Saugöffnung 27 ist in Fig. 1 im Luftkasten 16 aufgerissen dargestellt, befindet sich jedoch außerhalb des Luftkastens 16, wie in Fig. 3 zu sehen.

In strichlierten Drehlage 25 ist die Rückbrandsicherung 4.1 für die Absaugung von Luft aus dem Zwischenbehälter 5 offen. In der anderen Drehlage 26 ist die Rückbrandsicherung 4.1 für die Absaugung von Luft aus dem Zwischenbehälter 5 geschlossen. Das Absperrorgan 12 weist hierzu in Draufsicht einen 8-förmige Außenkontur 12.3 auf, wie dies in der Fig. 3 zu erkennen ist.

Zudem weist der Luftkasten 16 an der Einströmöffnung 17 einen Anschluss 28 für die, vorzugsweise externe, Verbrennungsluft 9 auf.

## Patentansprüche

1. Heizkessel zur Verbrennung von Brennstoff (7), insbesondere Pellets, mit einem Brennraum (2), mit einer Brennstoffzuführung (3) zur Beschickung des Brennraums (2) mit Brennstoff (7), wobei die Brennstoffzuführung (3) einen Zwischenbehälter (5) für den Brennstoff (7), eine Rückbrandsicherung (4.1, 4.2) mit einem Absperrorgan (12), insbesondere Schieber (12.1), und einen Antrieb (14) zum Betätigung des Absperrorgans (12) aufweist, und mit einer in den Brennraum (2) mündenden Luftzuführung (8), die mindestens eine Einrichtung (10) mit einem antreibbaren Stellorgan (11), insbesondere Luftschieber (11.1), zur Luftmengeneinstellung aufweist, **dadurch gekennzeichnet, dass** der Antrieb (14) der Rückbrandsicherung (4.1) auch das Stellorgan (11) der Einrichtung (10) zur Luftmengeneinstellung betätigt.

2. Heizkessel nach Anspruch 1, **dadurch gekennzeichnet, dass** das Stellorgan (11) der Einrichtung (10) zur Luftmengeneinstellung in der Sekundärluftzuführung (8.2) der Luftzuführung (8) vorgesehen ist.

3. Heizkessel nach Anspruch 1 oder 2, **dadurch gekennzeichnet, dass** die Brennstoffzuführung (3) über die Rückbrandsicherung (4.1) den Zwischenbehälter (5) mit Brennstoff (7) beschickt.

4. Heizkessel nach Anspruch 1, 2 oder 3, **dadurch gekennzeichnet, dass** der Zwischenbehälter (5) eine Eintragungsöffnung (15) für den Brennstoff (7) aufweist und dass das Absperrorgan (12) mit der Eintragungsöffnung (15) zu deren Öffnen oder Verschließen zusammenwirkt.

5. Heizkessel nach Anspruch 4, **dadurch gekennzeichnet, dass** der Zwischenbehälter (5) eine Saugöffnung (27) für eine Rückluftleitung aufweist, und dass das Absperrorgan (12) mit der Saugöffnung (27) zu deren Öffnen oder Verschließen zusammenwirkt.

6. Heizkessel nach Anspruch 5, **dadurch gekennzeichnet, dass** das Absperrorgan (12) in Draufsicht eine 8-förmige Außenkontur (12.3) aufweist.

7. Heizkessel nach Anspruch 4, 5 oder 6, **dadurch gekennzeichnet, dass** das Absperrorgan (12) im Zwischenbehälter (5) vorgesehen ist.

8. Heizkessel nach Anspruch 7, **dadurch gekennzeichnet, dass** das Absperrorgan (12) auf der, der Eintragungsöffnung (15) abgewandten Seite (12.1) mindestens ein abstehendes Räumelement (21) aufweist.

9. Heizkessel nach einem der Ansprüche 1 bis 8, **dadurch gekennzeichnet, dass** der Zwischenbehälter (5) die Einrichtung (10) zur Luftmengeneinstellung trägt.

10. Heizkessel nach einem der Ansprüche 1 bis 9, **dadurch gekennzeichnet, dass** die Einrichtung (10) zur Luftmengeneinstellung einen Luftkasten (16) mit einer Einströmöffnung (17) und einer Ausströmöffnung (18) aufweist, wobei das Stellorgan (11) mit der Einström- und/oder der Ausströmöffnung (17, 18) zur Luftmengeneinstellung zusammenwirkt.

11. Heizkessel nach Anspruch 10, **dadurch gekennzeichnet, dass** ein Behälterdeckel (19) des Zwischenbehälters (5) den Luftkasten (16) abschnittsweise ausbildet.

12. Heizkessel nach einem der Ansprüche 1 bis 11, **dadurch gekennzeichnet, dass** der Antrieb (14) das Absperrorgan (12) und das Stellorgan (11) drehbar betätigend ausgebildet ist.

13. Heizkessel nach einem der Ansprüche 1 bis 12, **dadurch gekennzeichnet, dass** der Antrieb (14) eine Antriebswelle (14.1) aufweist, an welcher Absperrorgan (12) und Stellorgan (11) befestigt sind.

14. Heizkessel nach einem der Ansprüche 1 bis 13, **dadurch gekennzeichnet, dass** das Absperrorgan (12) in seinen Abmessungen, insbesondere in seiner Breite (12.2), derart ausgebildet ist, bei Betätigung des Stellorgans (11) zur Luftmengeneinstellung die Rückbrandsicherung (4.1) geschlossen zu halten.

## Claims

1. Boiler for the combustion of fuel (7), in particular pellets, having a combustion chamber (2), having a fuel feed (3) for charging the combustion chamber (2) with fuel (7), wherein the fuel feed (3) comprises an intermediate container (5) for the fuel (7), a burn-back safety device (4.1, 4.2) with a shut-off element (12), in particular slide valve (12. 1), and a drive (14) for actuating the shut-off element (12), and having an air supply (8) which opens into the combustion chamber (2) and comprises at least one device (10) with a drivable actuating element (11), in particular an air slide valve (11.1), for air quantity adjustment, **characterized in that** the drive (14) of the burn-back safety device (4.1) also actuates the actuating element (11) of the device (10) for the air quantity adjustment.

2. Boiler according to claim 1, **characterized in that** the actuating element (11) of the device (10) for air quantity adjustment is provided in the secondary air supply (8.2) of the air supply (8).

3. Boiler according to claim 1 or 2, **characterized in that** the fuel feed (3) feeds fuel (7) to the intermediate container (5) via the burn-back safety device (4.1).

4. Boiler according to claim 1, 2 or 3, **characterized in that** the intermediate container (5) comprises an inlet opening (15) for the fuel (7), and **in that** the shut-off element (12) interacts with the inlet opening (15) to open or close it.

5. Boiler according to claim 4, **characterized in that** the intermediate container (5) comprises a suction opening (27) for a return air line, and **in that** the shut-off element (12) cooperates with the suction opening (27) to open or close it.

6. Boiler according to claim 5, **characterized in that** the shut-off element (12) comprises an 8-shaped outer contour (12.3) in plan view.

7. Boiler according to claim 4, 5 or 6, **characterized in that** the shut-off element (12) is provided in the intermediate container (5).

8. Boiler according to claim 7, **characterized in that** the shut-off element (12) comprises at least one projecting clearing element (21) on the side (12.1) facing away from the inlet opening (15).

9. Boiler according to one of claims 1 to 8, **characterized in that** the intermediate container (5) carries the device (10) for air quantity adjustment.

10. Boiler according to one of claims 1 to 9, **characterized in that** the device (10) for air quantity adjustment comprises an air box (16) with an inflow opening (17) and an outflow opening (18), wherein the actuating element (11) interacts with the inflow and/or the outflow opening (17, 18) for air quantity adjustment.

11. Boiler according to claim 10, **characterized in that** a container cover (19) of the intermediate container (5) forms the air box (16) in sections.

12. Boiler according to one of claims 1 to 11, **characterized in that** the drive (14) is designed to rotatably actuate the shut-off element (12) and the actuating element (11).

13. Boiler according to one of claims 1 to 12, **characterized in that** the drive (14) comprises a drive shaft (14.1) to which the shut-off element (12) and the control element (11) are fastened.

14. Boiler according to one of claims 1 to 13, **characterized in that** the shut-off element (12) is designed in its dimensions, in particular in its width (12.2), in such a way that when the actuating element (11) is actuated for air volume adjustment, the burn-back safety device (4.1) is kept closed.

## Revendications

1. Chaudière pour brûler du combustible (7), en particulier des pellets, avec une chambre de combustion (2), avec une arrivée de combustible (3) destinée à charger la chambre de combustion (2) avec du combustible (7), dans lequel l'arrivée de combustible (3) comprend un réservoir intermédiaire (5) pour le combustible (7), une sécurité contre les retours de flamme (4.1, 4.2) avec un organe d'obturation (12), en particulier un tiroir (12.1), et un entraînement (14) pour actionner l'organe d'obturation (12), et avec une arrivée d'air (8) débouchant dans la chambre de combustion (2), qui comprend au moins un dispositif (10) avec un organe de réglage (11) pouvant être entraîné, en particulier un registre d'air (11.1), pour réguler le débit d'air, **caractérisée en ce que** l'entraînement (14) de la sécurité contre les retours de flamme (4.1) actionne aussi l'organe de réglage (11) du dispositif (10) de régulation du débit d'air.

2. Chaudière selon la revendication 1, **caractérisée en ce que** l'organe de réglage (11) du dispositif (10) pour la régulation du débit d'air est prévu dans l'arrivée d'air secondaire (8.2) de l'arrivée d'air (8).

3. Chaudière selon la revendication 1 ou 2, **caractérisée en ce que** l'arrivée de combustible (3) remplit le réservoir intermédiaire (5) de combustible (7) par-dessus la sécurité contre les retours de flamme (4.1).

4. Chaudière selon la revendication 1, 2 ou 3, **caractérisée en ce que** le réservoir intermédiaire (5) présente une ouverture d'introduction (15) pour le combustible (7) et **en ce que** l'organe d'obturation (12) coopère avec l'ouverture d'introduction (15) pour ouvrir ou fermer celle-ci.

5. Chaudière selon la revendication 4, **caractérisée en ce que** le réservoir intermédiaire (5) présente une ouverture d'aspiration (27) pour une conduite d'air de retour et **en ce que** l'organe d'obturation (12) coopère avec l'ouverture d'aspiration (27) pour ouvrir ou fermer celle-ci.

6. Chaudière selon la revendication 5, **caractérisée en ce que** l'organe d'obturation (12) présente en vue de dessus un contour extérieur (12.3) en forme de 8.

7. Chaudière selon la revendication 4, 5 ou 6, **caractérisée en ce que** l'organe d'obturation (12) est prévu dans le réservoir intermédiaire (5).

8. Chaudière selon la revendication 7, **caractérisée en ce que** l'organe d'obturation (12) présente, sur le côté (12.1) tourné à l'opposé de l'ouverture d'introduction (15), au moins un élément de dégagement (21) en saillie.

9. Chaudière selon l'une des revendications 1 à 8, **caractérisée en ce que** le réservoir intermédiaire (5) porte le dispositif (10) pour la régulation du débit d'air.

10. Chaudière selon l'une des revendications 1 à 9, **caractérisée en ce que** le dispositif (10) pour la régulation du débit d'air comprend un caisson de ventilation (16) avec une ouverture d'entrée (17) et une ouverture de sortie (18), l'organe de réglage (11) coopérant avec l'ouverture d'entrée et/ou l'ouverture de sortie (17, 18) pour réguler le débit d'air.

11. Chaudière selon la revendication 10, **caractérisée en ce qu'**un couvercle de réservoir (19) du réservoir intermédiaire (5) forme en partie le caisson de ventilation (16).

12. Chaudière selon l'une des revendications 1 à 11, **caractérisée en ce que** l'entraînement (14) est conformé pour actionner de façon rotative l'organe d'obturation (12) et l'organe de réglage (11).

13. Chaudière selon l'une des revendications 1 à 12, **caractérisée en ce que** l'entraînement (14) présente un arbre d'entraînement (14.1) sur lequel l'organe d'obturation (12) et l'organe de réglage (11) sont fixés.

14. Chaudière selon l'une des revendications 1 à 13, **caractérisée en ce que** les dimensions de l'organe d'obturation (12), en particulier sa largeur (12.2), sont conçues de façon à maintenir la sécurité contre les retours de flamme (4.1) fermée quand l'organe de réglage (11) pour la régulation du débit d'air est actionné.
